# EUROPÄISCHE PATENTSCHRIFT

(11) **EP 2 059 935 B1**
(45) Veröffentlichungstag und Bekanntmachung des Hinweises auf die Patenterteilung: **17.11.2010**
(21) Anmeldenummer: 07802210.0
(22) Anmeldetag: 07.09.2007
(51) Int. Cl.: H01H 1/58, H01H 33/66

(54) **VAKUUMLEISTUNGSSCHALTER**
VACUUM CIRCUIT BREAKER
DISJONCTEUR À VIDE

(30) Priorität: 07.09.2006 DE 102006042101
(43) Veröffentlichungstag der Anmeldung: 20.05.2009
(73) Patentinhaber: Switchcraft Europe GmbH, 46539 Dinslaken (DE)
(72) Erfinder: BODENSTEIN, Klaus, 46562 Voerde (DE); LANGE, Detlef, 46145 Oberhausen (DE)
(74) Vertreter: Bergmann, Michael
(86) Internationale Anmeldenummer: PCT/EP2007/007827
(87) Internationale Veröffentlichungsnummer: WO 2008/028676

(56) Entgegenhaltungen:
- DE-C2- 19 964 249
- FR-A- 2 339 243
- US-A1- 2002 043 516

## Beschreibung

Die Erfindung richtet sich auf einen Vakuumschalter, insbesondere Vakuumleistungsschalter, für Mittel- und Hochspannung mit einer innerhalb einer Vakuumschaltkammer angeordneten beweglichen Schalteinheit, die miteinander beweglich einen Kontaktstößel, einen Isolator und eine in die Vakuumschaltkammer durch einen Faltenbalg aus Metall eingeführte Antriebs- oder Schaltstange umfasst, und einem in das Gehäuse der Vakuumschaltkammer eingefügten Festkontakt, wobei das obere Ende des Isolators mit dem Kontaktstößel und das untere Ende des Isolators mit der Antriebs- oder Schaltstange fest verbunden ist, und wobei der Kontaktstößel eine leitende Verbindung mit einem Leiter aufweist, der in stromleitender Verbindung mit mindestens einem seitlich angeordneten Abgangskontakt steht.

Leistungsschalter bieten die Möglichkeit, bestehende elektrische Verbindungen zu lösen, wobei elektrische Ströme bis zum 160 kA geschaltet werden können. Diese Ströme treten beispielsweise dann auf, wenn in Hochspannungsnetzen ein Kurzschluss oder ein Erdungsschluss vorhanden ist. Leistungsschalter können nicht nur wie Lasttrennschalter übliche Betriebsströme und geringe Überlastströme schalten, sondern auch hohe Überlastströme und höchste Kurzschlussströme trennen. Als Überstromschutzreinrichtung mit sehr großem Schaltvermögen im Bereich von 80 kA - 160 kA können sie Betriebsmittel oder Anlagenteile sowohl im ungestörten als auch zeitlich begrenzt im gestörten Zustand, z.B. bei Kurzschluss, schalten. Bauformen der Leistungsschalter sind neben Druckgasschaltern und Strömungsschaltern Vakuumschalter. Bei Vakuumschaltern befinden sich die Kontakte zur Vermeidung eines Lichtbogens unter Vakuum.

Aus der DE 100 24 356 C1 ist eine gasisolierte Schaltanlage mit Vakuumschaltern bekannt, bei welcher innerhalb eines mit Isoliergas gefüllten Gefäßes der gasisolierten Schaltanlage drei als Vakuumschalter ausgebildete Leistungsschalter angeordnet sind. Ein Vakuumschalter umfasst jeweils eine Vakuumschaltkammer, die als Vakuumraum ausgebildet ist. Innerhalb des Vakuumraums bzw. dieser Vakuumschaltkammer sind ein feststehender Kontaktstößel und ein beweglicher Kontaktstößel angeordnet, die mit ihren jeweiligen Kontaktstangen aus dem Vakuumraum der Vakuumschaltkammer herausgeführt sind. Hierbei ist die Kontaktstange des beweglichen Kontaktstößels durch einen Faltenbalg aus dem Vakuumraum bzw. der Vakuumschaltkammer herausgeführt. Außerhalb der Vakuumschaltkammer steht dieser Stößel mit einem Stromanschlussträger in Verbindung und ist eine Betätigungseinrichtung zur Betätigung der Schaltstange des beweglichen Kontaktstößels vorgesehen. Das Isoliervermögen derartiger Vakuumschalter muss nicht nur das notwendige Isoliervermögen der Schalt- und Trennstrecke gewährleisten, sondern auch sicherstellen, dass Leck- oder Oberflächenströme im geöffneten Zustand der Trennstrecke nicht vom oberen Anschluss der Vakuumschaltkammer zu dem unteren Anschluss, dem angeschlossenen Stromanschlussträger, fließen. Um dies sicherzustellen sind entsprechende Abstände der Anschlüsse sowie die Anordnung des Vakuumschalters innerhalb eines mit isolierendem Gas gefüllten Gefäßes notwendig. Dies führt zu großen Bauformen von Vakuumschaltern und damit bestückten Schaltanlagen.

Weiterhin ist bekannt, dass die Lichtbogenlöschung innerhalb einer Vakuumschaltkammer eines Vakuumschalters unter Vakuum die Ausnutzung des den elektrischen Strom begleitenden Magnetfeldes erfordert. Die unter dem Einfluss des Magnetfeldes erzwungene Bewegung des Lichtbogens bedingt ebene Kontaktfläche der Schaltkontaktstücke von Festkontakt und Kontaktstößel, die innerhalb der Vakuumschaltkammer des Vakuumschalters angeordnet sind. Bekannte Schaltkontaktstücke berühren sich vollständig mit ihrer kreisförmigen Stirnfläche unter der Einwirkung einer äußeren Kraft, wenn die Trennstrecke geschlossen ist. Diese Kontaktkraft resultiert im Wesentlichen aus der von einer dem äußeren Antrieb zugeordneten Feder aufgebrachten Kraft. Um die Stärke und die Richtung des den Strom begleitenden Magnetfeldes zu beeinflussen, weisen die Schaltkontaktstücke innere Ausnehmungen auf, die in Abhängigkeit ihrer Richtung ein axiales oder vertikales Magnetfeld induzieren. Der in Längsrichtung bewegliche Schaltkontakt des Kontaktstößels wird beim Einschaltvorgang mit hoher Geschwindigkeit bewegt und prallt dann auf den Schaltkontakt des Festkontaktes auf und schlägt wiederholt mit einer dem Antriebsystem und der beweglichen Masse entsprechenden Frequenz auf. Dieser Aufprall verursacht während der Betriebszeiten des Vakuumschalters zum einen mechanische Schwingungen, die den Metallfaltenbalg, durch den hindurch der bewegliche Kontaktstößel aus der Vakuumkammer herausgeführt ist, stark beanspruchen. Es besteht die Gefahr, dass nach einer gewissen Anzahl von Schaltspielen Risse auftreten, die dann zu einem Zusammenbruch des Vakuums in der Vakuumkammer führen. Durch den Aufprall des Schaltkontaktes des beweglichen Kontaktstößels mit wiederholten Anschlagsbewegungen kommt es aber bei einem Einschaltvorgang auch zu einer mehrfachen Ausbildung eines Einschaltlichtbogens. Dies führt zu einer Überhitzung des Materials an den ebenen Kontaktflächen und dadurch zu mehreren örtlichen Verschweißungen der Stirnkontakte. Bei einem Ausschaltvorgang reißen die verschweißten Stellen der Stirnkontakte durch die Kraft des Ausschaltantriebes auf. Hierbei besteht dann die Gefahr, dass sich scharfkantige Spitzen bilden, die die Homogenität des elektrischen Feldes an den Kontaktflächen der Stirnkontakte und damit die Durchschlagsspannung zwischen den geöffneten Stirnkontakten erheblich vermindern.

Um gegebenenfalls die Verwendung von isolierendem Gas begrenzen zu können, ist es bekannt, auch den Abgangskontakt und Stromanschlussträger mit elektrisch leitender Verbindung zum Lastleiter in oder an der Vakuumkammer oder Vakuumschaltkammer anzuordnen und über einen flexiblen Leiter mit dem in der Vakuumschaltkammer beweglichen Kontaktstößel leitfähig zu verbinden. Dabei ist weiterhin der bewegliche, in der Vakuumschaltkammer angeordnete Kontaktstößel über einen Isolator mit einer aus der Vakuumschaltkammer herausführenden Antriebs- oder Schaltstange verbunden. Ein solcher, gattungsgemäßer Vakuumschalter ist aus der DE 199 64 249 C2 bekannt. Bei diesen Schaltern besteht nun die Problematik, dass die die elektrisch leitende flexible Verbindung zwischen dem beweglichen Kontaktstößel und dem Lastleiter bzw. dem Abgangskontakt herstellende leitfähige Verbindung flexibel ausgebildet sein muss, damit sie der längsaxialen Bewegung des beweglichen Kontaktstößels beim Ein- und Ausschaltvorgang folgen kann. Diese notwendige Flexibilität muss über einen langen Zeitraum und viele Schaltspiele gewährleistet bleiben, damit der Vakuumschalter eine ausreichende Standzeit aufweist. Aus der DE 199 64 249 C2 ist die Ausbildung einer leitfähigen Verbindung mittels mehrerer schichtförmig aufeinander liegender dünner Kupferfilmfolien bekannt. Dies führt im Vakuum zu der Problematik, dass sich Oxidschichten bilden, die miteinander verkleben und mit der Zeit die Flexibilität der leitfähigen Verbindung verhindern. Zur Lösung dieses Problems wird in der DE 199 64 249 C2 vorgeschlagen, die leitfähige Verbindung durch den alternierenden, schichtweisen Aufbau von Leitermetallschichten und Verklebungsverhinderungsschichten aufzubauen oder leitfähige Verbindungen innerhalb der Vakuumschaltkammer in einem geschützten Raum anzuordnen, so dass beim Auftreten eines Lichtbogens entstehende Lichtbogenprodukte sich nicht auf der flexiblen, leitfähigen Verbindung niederschlagen können.

Nachteilig bei dieser Ausführungsform ist, dass entweder ein weiteres Gehäuse innerhalb der Vakuumschaltkammer vorgesehen werden muss, in dem die leitfähige Verbindung geschützt angeordnet wird, was einen erheblich erhöhten Montageaufwand mit sich bringt, oder aber es wird ein komplexer Aufbau der leitenden Verbindung dadurch notwendig, dass abwechselnd zu einer leitenden Schicht eine Verklebungsverhinderungsschicht ausgebildet werden muss.

Der Erfindung liegt demgegenüber die Aufgabe zugrunde, eine Lösung zu schaffen, die eine vereinfachte, weniger aufwendige und verbesserte Ausführungsform einer flexiblen, leitenden Verbindung zum Abgangskontakt bereitstellt.

Bei einem Vakuumschalter der eingangs bezeichneten Art wird diese Aufgabe erfindungsgemäß dadurch gelöst, dass die innere Querschnittsfläche der Vakuumschaltkammer in Höhe des Abgangskontaktes um den Kontaktstößel herum durch folien- oder plättchenartig ausgebildete, elektrisch leitende Abdeckelemente, die lagen- oder schichtweise übereinander angeordnet sind und sich jeweils zumindest teilweise überdecken, flächendeckend überdeckt ist.

Durch diese erfindungsgemäße Ausbildung der elektrisch leitenden Verbindung wird eine Lösung geschaffen, die auch bei Beaufschlagung mit während des Auftretens eines Lichtbogens entstehenden Produkten nicht verklebt und langfristig dauerhaft funktionstüchtig bleibt. Darüber hinaus ist die erfindungsgemäße Ausbildung und Ausformung der flexiblen, leitenden Verbindung in technisch einfacher und wenig aufwendiger Weise realisierbar.

Dadurch, dass folien- oder plättchenartige, leitfähige Abdeckelemente, vorzugsweise aus Metallfolien- oder Metallplättchen, vorgesehen sind, die die innere Querschnittsfläche der Vakuumschaltkammer um den Kontaktstößel herum flächendeckend überdecken, werden diese bei jedem Stößelhub, d.h. jedem Schaltvorgang insbesondere gleichmäßig, ohne Relativverschiebung zueinander bewegt. Dabei wird der am Kontaktstößel angeordnete Materialbereich vom Kontaktstößel unmittelbar bewegt, wohingegen der entgegengesetzte, vorzugsweise an einem Ring festgelegte Bereich der Abdeckelemente dieser Bewegung nicht folgt. Dies führt dazu, dass anders als bei aufeinander liegenden Schichten nach dem Stand der Technik die Schichten nicht lediglich gegeneinander geschoben, sondern voneinander abgehoben mit Abstand zueinander angeordnet und bewegt werden. Durch diese Bewegung werden eventuelle Verklebungen gelöst, da sich inneres und äußeres Ende der Abdeckelemente bei dieser Bewegung relativ zueinander bewegen. Andererseits ist es bei dieser Ausgestaltung aber auch möglich, zur Ausbildung des im Bereich von 10⁻⁷ bis 10⁻⁹ Torr oder mehr liegenden Hochvakuums der Vakuumschaltkammer die notwendige Evakuierung beider Vakuumkammerteilräume oberhalb und unterhalb des von den Abdeckelementen überdeckten Bereiches sicher zustellen. Bei Ausbildung des Vakuums werden die flexiblen, folien- oder plättchenartigen Abdeckelemente angehoben, so dass auch darunter oder dazwischen befindliche leitende Ionen oder Gaspartikel oder ähnliches entfernt werden können.

Weiterbildungen und Ausgestaltungen der Erfindung ergeben sich aus den abhängigen Unteransprüchen. Hierbei ist vorgesehen, dass die Abdeckelemente zumindest teilweise die leitende Verbindung ausbilden, wobei dann weiterhin der Leiter als um den Kontaktstößel herum angeordneter Ring oder Ringabschnitt ausgebildet ist. Hierdurch lässt sich die flexible, leitende Verbindung gewünschtenfalls auf einen Kreissegmentabschnitt beschränkt ausbilden. Es ist aber auch möglich, den gesamten zwischen Kontaktstößel und einem ringförmigen Leiter ausgebildeten Kreisring als leitende Verbindung auszubilden.

Eine besonders flexible, und gegen Verklebungen resistente Ausführungsform lässt sich dadurch erzielen, dass die leitende Verbindung flexibel aus mehreren in Drehrichtung um die vom Kontaktstößel gebildete Achse jeweils gegeneinander versetzt angeordnete, flexible Abdeckelemente umfassenden Verbindungselementen aufgebaut ist. Hierdurch lässt sich zum einen erreichen, dass übereinander angeordnete Abdeckelemente nur mit einem Teilbereich ihrer Flächen aufeinander liegen und mit dem größeren Teil ihrer Flächen aber einen Abstand zu der benachbart darüber oder darunter angeordneten Folie oder dem Abdeckelement aufweisen. Außerdem ist es durch diese Ausführungsform der Weiterbildung der Erfindung möglich, die Abdeckelemente als Bestandteil von Verbindungselementen auszubilden, die an den Verbindungselementen weitere Funktionen erfüllen können. Eine besonders bevorzugte Anordnung der Abdeckelemente liegt daher in vorteilhafter Weiterbildung dann vor, wenn die flexiblen Verbindungselemente jeweils mit einer Teilfläche mindestens eines Abdeckelementes zumindest eine Teilfläche eines Abdeckelementes eines in Drehrichtung benachbarten Verbindungselementes überdecken.

Die gesamte zwischen dem Kontaktstößel und dem Abgangskontakt gebildete kreisringförmige Querschnittsfläche des Vakuumkammerinnenraums lässt sich dann dadurch komplett überdecken, dass die Verbindungselemente mit ihren sich gegenseitig überdeckenden Teilflächen in ihrer Gesamtheit die Querschnittsfläche der Vakuumschaltkammer und/oder des Leiters innerhalb des Rings und/oder eines zwischen dem Kontaktstößel und dem Ring gebildeten Kreisrings überdecken.

Zweckmäßigerweise sind die Abdeckelemente und/oder Verbindungselemente schicht- oder lageweise übereinander angeordnet, wobei besonders bevorzugt die wendelartige Übereinanderlage von Abdeckelementen und/oder Verbindungselementen ausgeführt ist. Die Flexibilität und Bewegungsmöglichkeit der Verbindungselemente lässt sich gemäß Ausgestaltung der Erfindung noch dadurch vorteilhaft unterstützen, dass die Verbindungselemente einen äußeren Ring und einen inneren Ring sowie mindestens ein den äußeren und inneren Ring verbindendes und vorzugsweise ein Abdeckelement ausbildendes Stützelement umfassen. Dabei kann weiterhin vorgesehen sein, dass der jeweilige äußere Ring der Verbindungselemente in dem Ring der Leiters befestigt ist und dass der jeweilige innere Ring der Verbindungselemente in einem Stößelring eingefasst ist, wobei dann der Stößelring auf dem Kontaktstößel angeordnet ist. Hierdurch lässt sich insgesamt ein Bauteil schaffen, das in sich flexibel übereinander mehrere Lagen von Abdeckelemente aufweisenden Verbindungselementen umfasst, die einerseits an dem Ring angeordnet sind, der in Kontakt mit dem Abgangskontakt steht und die andererseits an dem Stößelring befestigt und angeordnet sind, der unmittelbar die Bewegung des Kontaktstößels überträgt. Bei einer Einschaltbewegung folgt dann der Stößelring zusammen mit dem inneren Ring der Verbindungselemente unmittelbar der Stößelbewegung, wohingegen der äußere Ring im Ring des Leiters festgehalten wird. Unterstützt wird diese Bewegung durch die Ausformung der Stützelemente, die nach Art einer bogenartig ansteigenden Brücke eine mechanische Verbindung zwischen diametral gegenüberliegenden Bereichen des äußeren Rings der Verbindungselemente ausbilden.

Insgesamt wird durch die erfindungsgemäße Ausbildung der leitendem Verbindung zwischen dem Kontaktstößel und dem ringförmigen Leiter bzw. dem Ring des Leiters durch in Aufsicht von oben (oder unten) aus einzelnen sich überlappend über- und/oder nebeneinander angeordneten Abdeckelementen eine in Aufsicht optisch dichte Fläche gebildet, die in Höhe des Abgangskontaktes die innere Querschnittsfläche der Vakuumkammer überdeckt. Diese optisch dichte Fläche dient beim Betrieb des Vakuumschalters auch dazu, dass Ladungsteilchen nicht vom oberen, d.h. sich über dem Leiter befindenden Schaltbereich zwischen feststehendem und beweglichem Kontakt nach unten zum metallischen Faltenbalg und zu der darin geführten Antriebsstange bewegen können. Andererseits ist es aber aufgrund der flexiblen Leitung/Verbindung dennoch möglich, die Vakuumschaltkammer insgesamt zu evakuieren, also auch sich in Bezug auf die Zeichnungsdarstellung der Anmeldung unterhalb des ringförmigen Leiters befindende Teilchen durch die flexible Leitung/Verbindung hindurch aus der Kammer heraus zu evakuieren.

Schließlich lässt sich durch die erfindungsgemäße Ausbildung der flexiblen, elektrisch leitenden Verbindung mit dem den elektrischen Kontakt zum Abgangskontakt herstellenden ringförmigen Leiter eine leitende Verbindung realisieren, die kompakt aufgebaut ist, so dass sich insgesamt ein Vakuumschalter von kompakter Bauweise und Bauform realisieren lässt.

Die erfindungsgemäße flexible, leitende Verbindung überträgt sicher den Stromfluss vom beweglichen Kontaktstößel durch den Ring hin zum Abgangskontakt. Sie ist ausreichend stabil, damit insbesondere der Stromfluss zum Abgangskontakt sowie der Stromfluss vom Kontaktstößel zur leitenden Verbindung sichergestellt ist, andererseits aber auch der Bewegung des Kontaktstößels gefolgt wird. Die leitende Verbindung ist weiterhin luftdurchlässig, so dass eine Evakuierung der Vakuumkammer möglich ist, andererseits schließt sie den unteren Teil der Vakuumkammer derart ab, dass der durch den auftretenden Lichtbogen entstehende metallische Abbrand nicht auf dem in der Vakuumkammer angeordneten Isolator aufschlagen, dort kondensieren und so eine leitfähige Schicht bilden kann.

Diesen Anforderungen wird dadurch Rechnung getragen, dass der Leiter bzw. die leitende Verbindung aus einzelnen Segmenten, d.h. aus den Verbindungselementen mit Abdeckelementen aus dünnem und biegsamem leitfähigen Metall so ausgeformt sind, dass die Länge eines jeden Segmentes oder Verbindungselementes, d.h. die radiale Erstreckung eines jeden Verbindungselementes, mindestens den größten möglichen radialen Abstand zwischen dem außen liegenden festen Anschlusspunkt des Segmentes in Form des äußeren Ringes und dem Anschlusspunkt am beweglichen Kontaktstößel in Form des inneren Ringes entspricht. Durch entsprechende Anordnung an dem Stößelring werden die einzelnen Verbindungselemente in Längsachsrichtung der Vakuumkammer voneinander beabstandet und getrennt gehalten, wodurch die Luftdurchlässigkeit zwischen den Verbindungselementen mit ihren Abdeckelementen und damit die Evakuierfähigkeit der Vakuumkammer insgesamt ermöglicht und sichergestellt wird. Die Verbindungselemente sind dann weiterhin so gegeneinander versetzt, dass die Querschnittsfläche der Vakuumkammer, von oben oder unten aus der Längsachse der Vakuumkammer gesehen, optisch komplett ausgefüllt ist. Hierdurch ist das Durchfliegen von Abbrandteilchen von den Kontaktflächen bzw. Schaltflächen der Leiter hin zum und auf den Isolator verhindert. Die Versetzung der Verbindungselemente relativ zueinander kann in Spiralform, Wendeltreppenform, in Zickzackform oder anderen Anordnungen erfolgen, solange jeweils sichergestellt ist, dass die gesamte innere Querschnittsfläche der Vakuumkammer abgedeckt wird. Der äußere Ring des Leiters ist an der Innenseite der Vakuumkammer fest an einem zwischen zwei Keramikkörpern der Vakuumkammer angeordneten Kontaktring angeordnet, wo er in Kontakt mit dem Abgangskontakt steht. Die dem gegenüber liegende Innenseite der Verbindungselemente ist fest am Stößelring und darüber fest am beweglichen Kontaktstößel angeordnet.

Die Erfindung ist nachstehend anhand der Zeichnung beispielhaft näher erläutert. Diese zeigt in
- Fig. 1: schematisch in perspektivischer Darstellung eine Außenansicht des erfindungsgemäßen Vakuumschalters,
- Fig. 2: den Vakuumschalter gemäß Fig. 1 nach Aufbringen einer äußeren, umhüllenden Gießharzschicht zur Ausbildung eines Gießharzgehäuses,
- Fig. 3: einen Längsschnitt durch die Vakuumschaltkammer des Vakuumschalters,
- Fig. 4: eine Aufsicht auf eine leitende Verbindung,
- Fig.5: in schematischer Darstellung einen Schnitt längs der Achse A-A von Fig. 4,
- Fig. 6: eine perspektivische Ansicht der leitenden Verbindung in Ansicht von unten,
- Fig. 7: eine schematische Ansicht der leitenden Verbindung in Aufsicht von oben,
- Fig. 8: eine Aufsicht eines Verbindungselementes
- Fig. 9: einen Schnitt durch das Verbindungselement längs der Linie B-B von Fig. 8,
- Fig. 10: das Verbindungselement gemäß Fig. 8 und 9 in perspektivischer Ansicht von oben,
- Fig. 11: in perspektivischer Darstellung ein Schaltkontaktstück eines Festkontaktes und/oder eines Kontaktstößels,
- Fig. 12: das Schaltkontaktstück gemäß Fig. 11 mit Durchsicht durch die innere Schalt- und Kontaktfläche,
- Fig. 13: in schematischer Darstellung ein Schnitt durch das Schaltkontaktstück nach Fig. 11 und 12 bei eingefahrener, innerer Schalt- und Kontaktfläche und in Fig. 14 in schematischer Darstellung das Schaltkontaktstück nach Fig. 13 mit ausgefahrener innerer Schalt- und Kontaktfläche.

Die zeigt in perspektivischer Darstellung die Vakuumschaltkammer 1 eines Vakuumschalters. Diese besteht aus einem oberen gasdichten Keramikzylinder 2 und einem unteren gasdichten Keramikzylinder 3. Der obere Keramikzylinder 2 ist mit einer Anschlussabdeckung 4 verschlossen. Zwischen oberem Keramikzylinder 2 und unterem Keramikzylinder 3 ist ein Kontaktring 5 ausgebildet. Der Kontaktring 5 weist Abgangskontakte 6 auf, über welche ein Ring 7 eines Leiters 8 mit einem Lastleiter 9 in elektrisch leitender Verbindung steht. Mithilfe eines Faltenbalges 10 aus Metall ist eine Antriebs- oder Schaltstange 11 vakuumdicht in den Innenraum der Vakuumschaltkammer 1 eingeführt. In der Vakuumschaltkammer 1 bildet der Innenraum somit eine Vakuumkammer 12 aus, in der ein Hochvakuum von 10⁻⁷ bis 10⁻⁹ Torr oder 10⁻⁷ bis 10⁻⁹ mbar ausgebildet ist. Außenseitig ist die fertig montierte Vakuumschaltkammer 1 des Vakuumschalters mit einem Gießharzmantel 13 oder einem Gießharzgehäuse umgeben, wie dies aus Fig. 2 ersichtlich ist.

In der Fig. 3 ist in schematischer Schnittansicht die Vakuumkammer 12 der Vakuumschaltkammer 1 bei geschlossener Stellung von Schaltkontaktstücken 14a, 14b, also einer stromleitenden Verbindung von einem nicht näher dargestellten Erzeugungsleitungsleiter 15 durch einen Festkontakt 16 und einen beweglichen Kontaktstößel 17 sowie den Leiter 8 und den Abgangskontakt 6 durch die Vakuumkammer 12 hindurch zum Lastleiter 9. In dieser Stellung ist eine Trennstrecke nicht ausgebildet. Durch Bewegung des beweglichen Kontaktstößels 17 mittels der über einen keramischen Isolator 18 angekoppelten Antriebs- oder Schaltstange 11 in Richtung des Pfeiles 19 lassen sich die Schaltkontaktstücke 14a, 14b soweit auseinander bewegen, dass zwischen ihnen ein Abstand ausgebildet wird, der dann eine Trennstrecke ausbildet.

Bei dem dargestellten Vakuumschalter handelt es sich um einen Vakuumschalter für Mittel- und Hochspannung. Hierbei ist innerhalb der Vakuumschaltkammer 1 eine bewegliche Schalteinheit ausgebildet, die das untere Schaltkontaktstück 14b, den daran fest angeordneten Kontaktstößel 17, den daran fest angeordneten Isolator 18 sowie die Antriebs- oder Schaltstange 11 umfasst. An dieser beweglichen Schalteinheit ist in Höhe der Abgangskontakte 6 bzw. des Kontaktringes 5 oder Stromanschlussträgers an dem Kontaktstößel 17 eine flexible, elektrisch leitende Verbindung 20 mit einem Leiter 8 oder zur Ausbildung eines Leiters 8 angeordnet. Über diese leitfähige Verbindung 20 wird der elektrische Stromfluss zum Lastleiter 9 hergestellt, so dass hierüber eine stromleitende Verbindung zu mindestens einem der Abgangskontakte 6 besteht. Der Leiter 8 umfasst einen Ring 7, der an der Innenseite des Kontaktrings 5 ortsfest angeordnet ist. Weiterhin umfasst der Leiter 8 einen Stößelring 21, der mit seiner Innenfläche, vorzugsweise ortsfest, am Außenumfang des Kontaktstößels 17 angeordnet ist. Der Stößelring 21 und der Ring 7 sind über eine Vielzahl von Verbindungselementen 22 miteinander verbunden.

Ein einzelnes Verbindungselement 22 ist in Figur 8 in Aufsicht dargestellt. Es besteht aus einem äußeren Ring 23 und einem inneren Ring 24 sowie vier den äußeren Ring 23 und den inneren Ring 24 miteinander verbindenden Stützelementen 25, wobei der äußere Ring 23, der innere Ring 24 und die Stützelemente 25 aus einem elektrisch leitenden, folienartigen oder plättchenartigen Material bestehen. Wie aus den Figuren 9 und 10 ersichtlich ist, bilden die Stützelemente 25 vom äußeren Ring 23 zum inneren Ring 24 hin ansteigende Abdeckelemente 26 aus, so dass diese den Innenraum des äußeren Rings 23 von einer Seite zur diametral gegenüberliegenden Seite bogenartig unter Einbindung des inneren Ringes 24 überspannen.

Wie aus der Aufsicht in Fig. 4 ersichtlich ist, die in Aufsicht von oben einen Blick in Richtung der Längsachse 27 des Kontaktstößels 17 darstellt, sind eingespannt zwischen dem Stößelring 21 und dem Ring 7 eine Vielzahl von Verbindungselementen 22, 22', 22", 22"' übereinander in Richtung der Achse 27 angeordnet. Dabei sind die jeweils übereinander liegenden Verbindungselement 22, 22', 22", 22"' jeweils in Drehrichtung um die Achse 27 herum um 10-15 Grad gegeneinander versetzt angeordnet, so dass alle diese Verbindungselemente 22 insgesamt mit ihren jeweiligen Abdeckelementen 26, 26' oder Stützelementen 25, 25' insgesamt die zwischen dem Ring 7 und dem Stößelring 21 gebildete Kreisringfläche flächendeckend überdecken. Damit ist aber auch insgesamt die freie innere kreisringförmige Querschnittsfläche der Vakuumkammer 12 bzw. der Vakuumschaltkammer 1 durch die Abdeckelemente 26 der Verbindungselemente 22 flächendeckend überdeckt. Aufgrund der jeweils um 10-15 Grad versetzten schichtweisen Übereinanderlagerung der Abdeckelemente, überdecken diese sich jeweils mit einer Teilfläche ihrer Stützelemente 25. Die Verbindungselemente 22 bilden somit den flexiblen Teil der leitfähigen Verbindung 20 und zusammen mit dem Ring 7 und dem Stößelring 21 insgesamt den Leiter 8 aus. Wie aus Fig. 5 ersichtlich ist, sind die Verbindungselemente 22 mit ihrem äußeren Ring 23 jeweils ortsfest im Ring 7 und mit ihrem inneren Ring 24 ortsfest im Stößelring 21 angeordnet, wobei zwischen den jeweils übereinander angeordneten einzelnen Verbindungselementen 22 ein Abstand in längsaxialer Richtung vorhanden ist, so dass durch die Verbindungselemente 22 mit ihren Abdeckelementen 26 und Stützelementen 25 hindurch eine Luft- oder Gasraumverbindung durchgängig besteht, andererseits aber in Aufsicht gemäß Fig. 4 eine blickdichte Abdeckung durch diese Verbindungselemente 22 geschaffen ist. In der Montagestellung ergibt sich bereits die der geschlossenen Stellung der Schaltkontaktstücke 14a, 14b entsprechende und in Fig. 3 dargestellte Positionierung der Verbindungselemente 22 mit der aus Fig. 6 ersichtlichen konkav ausgebildeten Unterseite und der aus Fig. 7 ersichtlichen konvex ausgebildeten Oberseite. Die Abdeckelemente 26 bzw. die Stützelemente 25 sind derart flexibel ausgebildet, dass sie die Bewegung des Kontaktstößels 17 bei den einzelnen Schaltvorgängen von der geschlossenen Schaltposition zur geöffneten Trennstellenposition und wieder zurück mitvollziehen.

Das mit dem Festkontakt 16 fest verbundene obere Schaltkontaktstück 14a und das mit dem beweglichen Kontaktstößel 17 fest verbundene untere Schaltkontaktstück 14b sind jeweils identisch ausgebildet, so dass nachstehend die Beschreibung lediglich anhand des in den Fig. 11-14 dargestellten unteren Schaltkontaktstückes 14b erläutert ist. Jedes Schalterkontaktstück 14a, 14b weist eine zweigeteilte Kontakt- und Schaltfläche 28 auf, die eine kreisringförmige äußere Schalt- und Kontaktfläche 29 und eine kreisflächenförmige innere Schalt- und Kontaktfläche 30 umfasst. Die äußere Schalt- und Kontaktfläche 29 ist lagefest auf einem Trägerkörper 31 des jeweiligen Schaltkontaktstückes 14a, 14b angeordnet und die innere Schalt- und Kontaktfläche 30 ist relativ zur äußeren Schalt- und Kontaktfläche 29 beweglich auf Stützköpfen 32 angeordnet. Außerdem greift innenseitig an der inneren Schalt- und Kontaktfläche 30 ein in Richtung der Achse 27 des beweglichen Kontaktstößels 17 mithilfe der Kraft von Federn 33 beweglicher innerer Stempel oder innerer Stößel 34 an. In dem Grundkörper oder Trägerkörper 31 sind auf einer Basisfläche 36 Federn 33 mit ihrem einen Ende angeordnet, wobei sie mit ihrem anderen Ende an einem Anschlagsring 35 des inneren Stößels 34 anliegen. In der in Fig. 13 dargestellten eingefahrenen Position der inneren Schalt- und Kontaktfläche 30 liegen die Schalt- und Kontaktflächen 29, 30 von oberem Schaltkontaktstück 14a und unterem Schaltkontaktstück 14b flächig aufeinander, so dass sich eine ebene Kontakt- und Schaltfläche 28 ausbildet. In dieser Position sind die Federn 33 über den Anschlagsring 35 in ihre gestauchte Position gebracht. Sobald der bewegliche Kontaktstößel 17 in die Position zur Ausbildung einer Trennstrecke gefahren wird, entfernen sich die äußeren Schalt- und Kontaktflächen 29 von oberem und unterem Schaltkontaktstück 14a, 14b voneinander. Die inneren Schalt- und Kontaktflächen 30 von oberem und unterem Schaltkontaktstück 14a, 14b bleiben aber zunächst noch in flächiger Aneinanderlage, solange die Triebkraft der sich nun entspannenden Federn 33 ausreicht, um den Stößel 34 bis in die in Figur 14 dargestellte ausgefahrene Position der inneren Schalt- und Kontaktfläche 30 zu bewegen. Wenn sich nun der Kontaktstößel 17 weiter vom Festkontakt 16 entfernt, entfernen sich auch die inneren Schalt- und Kontaktflächen 30 von unterem und oberem Schaltkontaktstück 14a, 14b voneinander, so dass nun die Trennstrecke ausgebildet wird. Im umgekehrten Fall, wenn sich der Kontaktstößel 17 auf den Festkontakt 16 zubewegt, gelangen zunächst die inneren Schalt- und Kontaktflächen 30 in flächige Aneinanderlage, werden die inneren Schalt- und Kontaktflächen 30 gegen die Kraft der Federn 33 relativ zu den äußeren Schalt- und Kontaktflächen 29 bewegt, bis die in Figur 13 dargestellte, eingefahrene Position der inneren Schalt- und Kontaktflächen und damit die in Figur 3 dargestellte Kontaktstellung der Schaltkontaktstücke 14a, 14b erreicht ist.

Die äußeren Schalt- und Kontaktflächen 29 sind aus einem kreisringförmigen Material, das hochleitfähig ist, ausgebildet. Dieses Material ist geeignet, den vom Vakuumschalter jeweils zu leitenden Nennstrom mit sehr geringem Widerstand zu übertragen. Die inneren Schalt- und Kontaktflächen 30 hingegen bestehen aus einem scheibenförmigen Material, das hochfest sowie besonders abrieb- und abbrandfest ist, um damit auch kurzfristig auftretende Lichtbogenströme aushalten und löschen zu können. Die darunter angeordneten Federn 33 bestehen aus kurzschlusstragfähigem Material, wie beispielsweise einer Kupfer-Wolfram-Legierung. Das Material der äußeren Schalt- und Kontaktflächen 29 ist insbesondere sauerstofffrei und besteht beispielsweise aus einer Kupfer-Silber-Legierung. Das Material der inneren Schalt- und Kontaktfläche 30 besteht beispielsweise aus einer Kupfer-Chrom-Legierung.

Beim Trennen, d.h. Auseinanderfahren von Festkontakt 16 und Kontaktstößel 17 durch einen an der Antriebs- oder Schaltstange 11 angreifenden Antriebsmechanismus bewegen sich zunächst die äußeren Schalt- und Kontaktflächen 29 voneinander fort, während die inneren Schalt- und Kontaktflächen 30 aufgrund des von den Federn 33 auf den inneren Stößel 34 ausgeübten Druckes aus der zunächst einheitlichen Kontakt- und Schaltfläche 28 ausfahren und während dessen den entstehenden Kurzschlussstrom tragen. Dabei ist das Ausfahren der inneren Schalt- und Kontaktflächen 30 so abgestimmt, dass sie so lange aneinanderliegend verbleiben, bis zwischen den äußeren Schalt- und Kontaktflächen 29 ein solcher Abstand ausgebildet ist, dass ein Überspringen des entstehenden/auftretenden Lichtbogens auf den Kreisring der äußeren Schalt- und Kontaktflächen 29 verhindert ist. Bei weiterem Auseinanderfahren von Festkontakt 16 und Kontaktstößel 17 trennen sich dann auch die inneren Schalt- und Kontaktflächen 30, so dass der entstehende Lichtbogen dann nur zwischen diesen Flächen gehalten und nach Erreichen eines ausreichenden Abstandes gelöscht wird.

Weiterhin liegen die inneren Schalt- und Kontaktflächen 30 auf Stützköpfen 32 auf, die Bestandteil einer spiralförmigen Anordnung von Kontakten zur Abstützung der inneren Schalt- und Kontaktfläche 30 sind. Hierdurch ist es möglich, ein axiales Magnetfeld zu erzeugen, mit welchem auch größere und stärkere Lichtbögen als diffuse Lichtbogen ausgestaltet werden können. Dabei besteht der innere Stößel 34 aus einer Konfiguration stegartiger Segmente 37 an denen die Stützköpfe 32 spiralartig zueinander ausgerichtet angeordnet sind, wobei die Stützköpfe 32 elektrisch leitend ausgebildet und angeschlossen sind.

Die Darstellungen der Figuren 12, 13 und 14 sind hinsichtlich der Funktion der Federn 33 und der Stützköpfe 32 sowie deren Anordnung und Ausbildung als Spiralkontakte, d.h. als spiralförmig angeordnete Kontakte, lediglich schematisch und entsprechend vereinfacht.

Bei dem Isolator 18 handelt es sich um einen solchen aus keramischem Material. Die Umhüllung der Vakuumschaltkammer 1 besteht vorzugsweise aus einem Gießharzmantel oder Gießharzgehäuse aus einem Silikonmaterial oder Silikongießharz.

Insgesamt wird durch die Kombination der verschiedensten Maßnahmen die Standzeit und der Lebenszyklus einer Vakuumschaltkammer vergrößert, das Isolationsverhalten der Vakuumkammer 12 bzw. der Vakuumschaltkammer 1 insgesamt verbessert und damit eine kompakte Bauform der Vakuumschaltkammer 1 und damit eines Vakuumschalters insgesamt erzielt, wobei der Vollständigkeit halber nochmals aufgeführt sei, dass der obere Keramikzylinder 2 und der untere Keramikzylinder 3 aus einem gasdichten Keramikmaterial bestehen, da anderenfalls ein Vakuum in der Vakuumkammer 12 nicht aufrecht zu halten wäre.

Auch wenn dies aufgrund der hervorragenden Isolationseigenschaften bei dem erfindungsgemäßen Vakuumschalter nicht notwendig ist, kann dieser gewünschtenfalls dennoch in einem mit Isoliergas gefüllten Gehäuse einer Schaltanlage angeordnet sein.

## Patentansprüche

1. Vakuumschalter, insbesondere Vakuumleistungsschalter, für Mittel- und Hochspannung mit einer innerhalb einer Vakuumschaltkammer (1) angeordneten beweglichen Schalteinheit, die miteinander beweglich einen Kontaktstößel (17), einen Isolator (18) und eine in die Vakuumschaltkammer (1) durch einen Faltenbalg (10) aus Metall eingeführte Antriebs- oder Schaltstange (11) umfasst, und einem in das Gehäuse der Vakuumschaltkammer (1) eingefügten Festkontakt (16), wobei das obere Ende des Isolators (18) mit dem Kontaktstößel (17) und das untere Ende des Isolators (18) mit der Antriebs- oder Schaltstange (11) fest verbunden ist, und wobei der Kontaktstößel (17) eine flexible, elektrisch leitende Verbindung (20) mit einem Leiter (8) aufweist, der in stromleitender Verbindung mit mindestens einem seitlich angeordneten Abgangskontakt (6) steht,
**dadurch gekennzeichnet,**
**dass** die innere Querschnittsfläche der Vakuumschaltkammer (1) in Höhe des mindestens einen Abgangskontaktes (6) um den Kontaktstößel (17) herum durch daran angeordnete, folien- oder plättchenartig ausgebildete, elektrisch leitende Abdeckelemente (26), die lagen- oder schichtweise übereinander angeordnet sind und sich jeweils zumindest teilweise überdecken, flächendeckend überdeckt ist.

2. Vakuumschalter nach Anspruch 1, **dadurch gekennzeichnet, dass** die Abdeckelemente (26) zumindest teilweise die leitende Verbindung (20) ausbildet.

3. Vakuumschalter nach Anspruch 1 oder 2, **dadurch gekennzeichnet, dass** der Leiter (8) als um den Kontaktstößel (17) herum angeordneter Ring (7) oder Ringabschnitt ausgebildet ist.

4. Vakuumschalter nach einem der vorhergehenden Ansprüche, **dadurch gekennzeichnet, dass** die leitende Verbindung (20) flexibel aus mehreren, in Drehrichtung um die vom Kontaktstößel (17) gebildete Achse (27) jeweils gegeneinander versetzt angeordnete, flexible Abdeckelemente (26) umfassenden Verbindungselementen (22) aufgebaut ist.

5. Vakuumschalter nach Anspruch 4, **dadurch gekennzeichnet, dass** die flexiblen Verbindungselemente (22) jeweils mit einer Teilfläche mindestens eines Abdeckelementes (26) zumindest eine Teilfläche eines Abdeckelementes (26) eines in Drehrichtung benachbarten Verbindungselementes (22) überdecken.

6. Vakuumschalter nach Anspruch 4 oder 5, **dadurch gekennzeichnet, dass** die Verbindungselemente (22) mit ihren sich gegenseitig überdeckenden Teilflächen in ihrer Gesamtheit die Querschnittsfläche der Vakuumschaltkammer (1) und/oder des Leiters (8) innerhalb des Rings (7) und/oder eines zwischen dem Kontaktstößel (17) und dem Ring (7) gebildeten Kreisringes überdecken.

7. Vakuumschalter nach einem der vorhergehenden Ansprüche, **dadurch gekennzeichnet, dass** Abdeckelemente (26) und/oder Verbindungselemente (22) schicht- oder lageweise übereinander angeordnet sind.

8. Vakuumschalter nach einem der vorhergehenden Ansprüche, **dadurch gekennzeichnet, dass** die Abdeckelemente (26) und/oder Verbindungselemente (22) wendelartig übereinander angeordnet sind.

9. Vakuumschalter nach einem der vorhergehenden Ansprüche, **dadurch gekennzeichnet, dass** die Verbindungselemente (22) einen äußeren Ring (23) und einen inneren Ring (24) sowie mindestens ein, den äußeren und inneren Ring (23, 24) verbindendes und vorzugsweise ein Abdeckelement (26) ausbildendes Stützelement (25) umfassen.

10. Vakuumschalter nach einem der vorhergehenden Ansprüche, **dadurch gekennzeichnet, dass** der jeweilige äußere Ring (23) der Verbindungselemente (22) in dem Ring (7) des Leiters (8) befestigt ist.

11. Vakuumschalter nach einem der vorhergehenden Ansprüche, **dadurch gekennzeichnet, dass** der jeweilige innere Ring (24) der Verbindungselemente (22) in einem Stößelring (21) eingefasst ist.

12. Vakuumschalter nach einem der vorhergehenden Ansprüche, **dadurch gekennzeichnet, dass** der Stößelring (21) auf dem Kontaktstößel (17) angeordnet ist.

13. Vakuumschalter nach einem der vorhergehenden Ansprüche, **dadurch gekennzeichnet, dass** oberer Keramikzylinder (2), unterer Keramikzylinder (3) und der Isolator (18) aus gasdichter Keramik bestehen.

14. Vakuumschalter nach einem der vorhergehenden Ansprüche, **dadurch gekennzeichnet, dass** der Vakuumschalter außenseitig in ein Gießharzgehäuse (13) eingebettet ist.

## Claims

1. Vacuum switch, in particular a vacuum circuit breaker, for medium and high voltages, comprising a movable switch unit arranged inside a vacuum switch chamber (1), which switch unit comprises a contact tappet (17), an insulator (18) and a driving or switching rod (11) introduced into the vacuum switch chamber (1) by means of metal bellows (10), which components move together, and comprising a stationary contact (16) which is fitted in the housing of the vacuum switch chamber (1), the upper end of the insulator (18) being firmly connected to the contact tappet (17) and the lower end of the insulator (18) being firmly connected to the driving or switching rod (11), and the contact tappet (17) having a flexible, electrically conductive connection (20) to a conductor (8), which has an electrically conductive connection to at least one laterally arranged output contact (6),
**characterised in that**
the inner cross-sectional area of the vacuum switch chamber (1) at the level of the at least one output contact (6) around the contact tappet (17) is comprehensively covered by film- or plate-like electrically conductive covering members (26) arranged thereon, which are arranged on top of one another in layers or piles and respectively cover one other at least partially.

2. Vacuum switch according to claim 1, **characterised in that** the covering members (26) at least partially form the conductive connection (20).

3. Vacuum switch according to either claim 1 or claim 2, **characterised in that** the conductor (8) is formed as a ring (7) or ring portion arranged around the contact tappet (17).

4. Vacuum switch according to any one of the preceding claims, **characterised in that** the conductive connection (20) is formed in a flexible manner from a plurality of connecting members (22), which are each arranged offset with respect to one another in the rotation direction about an axis (27) formed by the contact tappet (17) and comprise flexible covering members (26).

5. Vacuum switch according to claim 4, **characterised in that** each of the flexible connecting members (22) covers, with a partial area of at least one covering member (26), at least a partial area of a covering member (26) of an adjacent connecting member (22) in the rotation direction.

6. Vacuum switch according to either claim 4 or claim 5, **characterised in that** the connecting members (22) collectively cover, with their mutually covering partial areas, the cross-sectional area of the vacuum switch chamber (1) and/or the conductor (8) inside the ring (7) and/or a circular ring which is formed between the contact tappet (17) and the ring (7).

7. Vacuum switch according to any one of the preceding claims, **characterised in that** covering members (26) and/or connecting members (22) are arranged on top of one another in layers or piles.

8. Vacuum switch according to any one of the preceding claims, **characterised in that** the covering members (26) and/or connecting members (22) are arranged helically on top of one another.

9. Vacuum switch according to any one of the preceding claims, **characterised in that** the connecting members (22) comprise an outer ring (23) and an inner ring (24), as well as at least one supporting member (25) connecting the outer and the inner rings (23, 24) and forming preferably one covering member (26).

10. Vacuum switch according to any one of the preceding claims, **characterised in that** the respective outer ring (23) of the connecting members (22) is fixed in the ring (7) of the conductor (8).

11. Vacuum switch according to any one of the preceding claims, **characterised in that** the respective inner ring (24) of the connecting members (22) is held in a tappet ring (21).

12. Vacuum switch according to any one of the preceding claims, **characterised in that** the tappet ring (21) is arranged on the contact tappet (17).

13. Vacuum switch according to any one of the preceding claims, **characterised in that** an upper ceramic cylinder (2), a lower ceramic cylinder (3) and the insulator (18) are composed of gas-tight ceramic material.

14. Vacuum switch according to any one of the preceding claims, **characterised in that** the outer surface of the vacuum switch is embedded in a cast-resin housing (13).

## Revendications

1. Interrupteur à vide, en particulier disjoncteur à vide, pour moyenne et haute tension, comportant une unité de commutation mobile disposée à l'intérieur d'une chambre de commutation à vide (1), ladite unité de commutation mobile comprenant, disposés de façon mobile les uns par rapport aux autres, un poussoir de contact (17), un isolateur (18) et une tige d'entraînement ou de commutation (11) introduite dans la chambre de commutation à vide (1) au moyen d'un soufflet métallique (10), ainsi qu'un contact fixe (16) inséré dans le boîtier de la chambre de commutation à vide (1), où l'extrémité supérieure de l'isolateur (18) est fixement raccordée au poussoir de contact (17) et l'extrémité inférieure de l'isolateur (18) est fixement raccordée à la tige d'entraînement ou de commutation (11), et où le poussoir de contact (17) présente une connexion flexible électriquement conductrice (20) avec un conducteur (8) se trouvant en connexion conductrice de courant avec au moins un contact de sortie (6) disposé latéralement,
**caractérisé en ce**
**qu'**au niveau du ou des contacts de sortie (6), tout autour du poussoir de contact (17), la surface de section intérieure de la chambre de commutation à vide (1) est intégralement recouverte par des éléments de couverture (26) électriquement conducteurs disposés contre celui-ci sous forme de feuilles ou de plaquettes, lesquels sont superposés par strates ou par couches et se recouvrent au moins en partie.

2. Interrupteur à vide selon la revendication 1, **caractérisé en ce que** les éléments de couverture (26) forment la connexion conductrice (20) au moins en partie.

3. Interrupteur à vide selon la revendication 1 ou la revendication 2, **caractérisé en ce que** le conducteur (8) est réalisé comme bague (7) ou partie de bague disposée tout autour du poussoir de contact (17).

4. Interrupteur à vide selon l'une des revendications précédentes, **caractérisé en ce que** la connexion conductrice (20) est constituée de manière flexible par plusieurs éléments de connexion (22) comprenant des éléments de couverture (26) flexibles et disposés en décalage l'un par rapport à l'autre en direction de rotation autour de l'axe (27) formé par le poussoir de contact (17).

5. Interrupteur à vide selon la revendication 4, **caractérisé en ce que** les éléments de connexion (22) flexibles recouvrent chacun par une surface partielle d'au moins un élément de couverture (26) au moins une surface partielle d'un élément de couverture (26) d'un élément de connexion (22) contigu en direction de rotation.

6. Interrupteur à vide selon la revendication 4 ou la revendication 5, **caractérisé en ce que**, par leurs surfaces partielles qui se recouvrent réciproquement, les éléments de connexion (22) recouvrent dans sa totalité la surface de section de la chambre de commutation à vide (1) et/ou du conducteur (8) à l'intérieur de la bague (7) et/ou d'une bague circulaire formée entre le poussoir de contact (17) et la bague (7).

7. Interrupteur à vide selon l'une des revendications précédentes, **caractérisé en ce que** des éléments de couverture (26) et/ou des éléments de connexion (22) sont superposés par strates ou par couches.

8. Interrupteur à vide selon l'une des revendications précédentes, **caractérisé en ce que** les éléments de couverture (26) et/ou les éléments de connexion (22) sont hélicoïdalement superposés.

9. Interrupteur à vide selon l'une des revendications précédentes, **caractérisé en ce que** les éléments de connexion (22) comprennent une bague extérieure (23) et une bague intérieure (24) ainsi qu'au moins un élément d'appui (25) reliant la bague extérieure (23) et la bague intérieure (24) et formant de préférence un élément de couverture (26).

10. Interrupteur à vide selon l'une des revendications précédentes, **caractérisé en ce que** la bague extérieure (23) des éléments de connexion (22) est fixée dans la bague (7) du conducteur (8).

11. Interrupteur à vide selon l'une des revendications précédentes, **caractérisé en ce que** la bague intérieure (24) des éléments de connexion (22) est sertie dans une bague de poussoir (21).

12. Interrupteur à vide selon l'une des revendications précédentes, **caractérisé en ce que** la bague de poussoir (21) est disposée sur le poussoir de contact (17).

13. Interrupteur à vide selon l'une des revendications précédentes, **caractérisé en ce que** le cylindre en céramique supérieur (2), le cylindre en céramique inférieur (3) et l'isolateur (18) sont en céramique imperméable aux gaz.

14. Interrupteur à vide selon l'une des revendications précédentes, **caractérisé en ce que** l'interrupteur à vide est logé dans un boîtier extérieur en résine moulée (13).
